# EUROPÄISCHE PATENTSCHRIFT

(11) **EP 0 306 608 B1**
(45) Veröffentlichungstag und Bekanntmachung des Hinweises auf die Patenterteilung: **30.03.1994**
(21) Anmeldenummer: 88106243.4
(22) Anmeldetag: 20.04.1988
(51) Int. Cl.: B21C 1/28

(54) **Ziehmaschine**
Drawing machine
Machine de tréfilage

(30) Priorität: 07.09.1987 DE 3729892
(43) Veröffentlichungstag der Anmeldung: 15.03.1989
(73) Patentinhaber: König, Werner E., Dipl.-Ing., W-5100 Aachen (DE)
(72) Erfinder: Paraskevas, Elefterios, Dipl.-Ing., D-5100 Aachen (DE)

(56) Entgegenhaltungen:
- DE-A- 2 806 380
- US-A- 2 840 381
- MACHINERY. vol. 61, no. 9, September 1954, NEW YORK US Seiten 203 - 204;KASPER: "Ingenious Mechanisms - Reciprocating cam with half-cycle dwell"

## Beschreibung

Die Erfindung bezieht sich auf eine Ziehmaschine gemäß dem Oberbegriff des Anspruchs 1. Sie betrifft insbesondere die Steuerung der Spannbacken in den Schlitten. Die Erfindung findet vornehmlich Anwendung bei kontinuierlich arbeitenden Ziehmaschinen, die mit zwei Ziehschlitten arbeiten, die ohne Unterbrechung und im Wechsel Draht durch eine Ziehdüse ziehen.

Die Erfindung betrifft insbesondere die Steuerung von keilförmig ausgebildeten Spannbacken an Ziehmaschinen, die meistens rollengelagert in einem keilförmigen Ausschnitt im Ziehschlitten aufgenommen sind, die, einmal mit dem unter Zugspannung stehenden Werkstück verspannnt, keiner von außen zugeführten Spannkraft mehr bedürfen und die sich selbsttätig bei Wegfall der Zugkraft öffnen. Grundsätzlich können aber auch andere Spannmittel mit der erfindungsgemäßen Lösung gesteuert werden.

Die Steuerung dieser Spannbacken muß im Arbeitstakt der Maschine erfolgen. Beide Spannwagen haben eine kurze Strecke mit überlappender Ziehaufgabe, um einen kontinuierlichen Zug des Drahtes zu gewährleisten. Diese Strecke der Überlappung wird so kurz wie möglich ausgebildet, da sie die wirksame Ziehlänge eines jeden Ziehschlittens verkürzt. Je kürzer die Überlappungsstrecke, desto präziser muß die Spannung und das Lösen der Spannung des Drahtes erfolgen.

Aus der DE-OS 28 06 380 ist eine kontinuierliche Maschine bekannt, die mit zwei Ziehschlitten und mit keilförmigen Spannbacken arbeitet. Zur Steuerung der Spannbacken ist dort für jeden Ziehschlitten vom Hauptantrieb der Ziehmaschine eine Welle mit daran befestigter Kurvenscheibe gezeigt. Die Welle mit der Kurvenscheibe ist am Maschinenkörper am Anfang der Bahnen eines jeden Ziehschlittens drehbar gelagert. Von den Ziehschlitten kragt je ein Hebel ab, der zu Beginn eines jeden Ziehhubes in die Bahn der Kurvenscheibe hineinragt. Die Kurvenscheibe ist dabei so ausgelegt und ausgerichtet, daß in der Totpunktlage des Ziehschlittens, unmittelbar vor Ziehbeginn, der Hebel bis fast an die Kurvenscheibe heranfährt und das bei beginnendem Arbeitsschub des Schlittens die Steuerkurve den wieder zurückweichenden Hebel aufgrund ihrer Formgebung, noch in der Überlappungsphase, einholt und betätigt, so daß die Spannbacken an das Werkstück angedrückt werden. Unter Kurve kann man jede Art von Hindernis oder Steuerelement versehen, das den Hebel am Ziehschlitten betätigt.

Diese Lösung ist aufgrund der vom Hauptantrieb abgeleiteten Bewegung der Steuerkurven baulich aufwendig.

Aus der Zeitschrift "Machinery" September 1954, Seite 203 ist ein Nockenschlitten bekannt, der sich auf einer Führung hin und her bewegt und aufgrund seiner kurvenartig ausgebildeten Oberfläche ein Steuerelement betätigt. Das Steuerelement folgt der Oberflächenkurve des Nockenschlittens jedoch nur in einer Bewegungsrichtung, da beim Zurückbewegen ein zweiter zusätzlicher Schlitten, der beweglich neben dem Nockenschlitten angeordnet ist, zwangsweise unter das Steuerelement gedrückt wird und dieses von der Oberfläche abhebt. Auch diese Lösung ist aufgrund des zusätzlichen Schlittens baulich aufwendig.

Der Erfindung liegt von daher die Aufgabe zugrunde, eine Steuerung der Spannbacken am Ziehschlitten zu finden, die mit einem Minimum an Aufwand präzise arbeitet und von der Ziehgeschwindigkeit unabhängig ist. Darüber hinaus soll eine leichte Überschaubarkeit der Steuerung und Funktion de Spannbacken erzielt werden.

Die Lösung dieser Aufgabe ist erfindungsgemäß im Kennzeichen von Anspruch 1 wiedergegeben. Die Essenz liegt darin, daß der Ziehschlitten unter Berücksichtigung der zugrundeliegenden Aufgabe die Kurve zur Betätigung der Spannbacken selbst ansteuert, wobei der Hebel durch die Führungsfläche selbsttätig an der Kurve vorbeigleitet. Dies ist dadurch möglich, daß die Führungsfläche und die Kurve an einer am Maschinenkörper angeordneten Zunge ausgebildet sind, die Führungsfläche und die Kurve in einer Schnittdarstellung rechtwinklig zueinander stehen und die Zunge und der Steuerhebel in einer Ebene Rechtwinklich zur Arbeitsebene des Hebels relativ zueinander beweglich ausgebildet sind.

Der wesentliche Vorteil dieser Lösung ist in seiner baulichen Einfachheit zu sehen. Der Ziehschlitten benötigt keine Versorgungsleitungen, die die bewegten Schlitten mit dem Maschinenkörper verbinden.

Gemäß Anspruch 2 erfolgt die Ausweichbewegung gegen die Kraft einer Feder, die diese Ausweichbewegung gestattet und das Zurückschnellen von Hebel und Kurve in die gleiche Ebene einleitet, sobald die Leitplanke den Weg freigibt.

Kurz bevor die Druckpunktlage des Ziehschlittens erreicht ist, hat der Hebel die Führungsfläche passiert und der Hebel und die Kurve springen mit Hilfe der Federwirkung in die gleiche Ebene. Der Begriff Feder ist so zu verstehen, daß jeder Energiespeicher oder jede Energiequelle damit gemeint sein kann. Der Vorzug dieser Ausgestaltung ist darin zu sehen, daß auch bei Verwendung einer Rolle zum Abfahren der Kurve unmittelbar nach dem Überspringen der Kurve in die Arbeitsebene des Hebels die Steuerung des Hebels beginnen kann. Ein Leerweg zum Inkontaktbringen von Hebel/Rolle und Kurve fällt weg.

Zu Beginn des Arbeitshubes des Schlittens gleitet der Hebel über die Kurve an der Zunge, folgt deren Verlauf und spannt dabei das Werkstück und verläßt schließlich für den größten Teil seines Arbeitshubes den Bereich der Zunge mit der Führungsfläche und der Steuerkurve.

Ein weiteres ergänzendes Merkmal der Erfindung ist in Anspruch 4 wiedergegeben. Die damit verbundenen Vorzüge sind fertigungstechnischer Art.

Die mit dem Merkmal von Anspruch 5 befolgte Weiterbildung der Erfindung erlaubt ein weiches Anlegen der Spannbacken an das Werkstück. Die Standspannbewegung des Hebels geht stets mit ihrem letzten Abschnitt in die Feder, was zu einem kraftschlüssigen Anlegen der Spannbacken an das Werkstück führt.

Die Überlastfeder in der kinematischen Kette zwischen Maschinenkörper und Spannbacken ist bevorzugt als Torsionsstab ausgebildet, der in einer Brücke quer über den Ziehschlitten angeordnet ist.

Eine weitere Ausgestaltung der Erfindung ist in Anspruch 6 aufgezeigt. Dem Grunde nach wäre diese Entriegelung bei den eingangs beschriebenen keilförmigen Spannbacken unnötig, da diese bei Wegfall der Ziehkraft automatisch öffnen. Durch Verschleiß oder Verschmutzung der keilförmigen Ziehbacken kann jedoch dieser Automatismus gestört sein. Die Entriegelungsvorrichtung dient in diesem Falle zur Notlösung der Spannbacken. Bei anders gearteten Spannmitteln kann eine Entriegelung jedoch auch für den normalen Betrieb der Spannbacken erforderlich sein.

Die Erfindung wird im einzelnen anhand der Zeichnung näher erläutert. Dabei zeigen:
- Figur 1:: Eine Draufsicht auf eine Ziehmaschine,
- Figur 2:: einen Teilschnitt aus Figur 1 gemäß Linie II-II in Figur 1,
- Figur 3:: eine Draufsicht auf Figur 2,
- Figur 4:: eine Ansicht gemäß Linie IV-IV in Figur 2, teilweise im Schnitt,
- Figur 5:: eine Ansicht gemäß Linie V-V in Figur 1 und
- Figur 6:: eine Schnittdarstellung gemäß Linie VI-VI in Figur 4.

Fig. 1 zeigt eine Conti - Ziehmaschine 1 mit einem Maschinenkörper 2, einer Ziehdüse 3 und zwei Spannwagen 5, 25, die in Schlittenbahnen 4, 40 im Maschinenkörper 2 in Ziehrichtung 15 beweglich sind und von einem Antrieb 9 in wechselnder Folge hin- und herbewegt werden. Der Antrieb erfolgt über eine im Maschinenkörper parallel zur Ziehrichtung gelagerte rotierende Welle 23. Auf dieser Welle sind in bekannter Weise Hülsen befestigt, die etwa elliptisch um ihren Umfang gelegt Kurven 24, 25 tragen, an denen die Schlitten 5, 35 mit Rollen geführt sind (nicht dargestellt).

Die Bewegungen der Ziehschlitten 5, 35 sind im Betrieb der Ziehmaschine meist gegenläufig. Wenn der Schlitten 5 zieht, läuft der Schlitten 35 zurück und umgekehrt. Um einen kontinuierlichen Auszug des drahtförmigen Werkstücks 8 zu gewährleisten, müssen beide Ziehschlitten für eine möglichst kurze Zeit von wenigen Millisekunden gemeinsam in Ziehrichtung 15 arbeiten. In dieser Zeit wird der Zug vom einen Spannwagen übergeben und vom anderen Spannwagen übernommen.

Eine solche Situation ist in Fig. 1 dargestellt. Der Spannwagen 35 ist am Ende seiner Arbeitsstrecke und der Spannwagen 5 am Beginn seiner Arbeitsstrecke. Damit der Spannwagen 5 die Auszugskraft übernehmen kann, müssen seine Spannbacken 6, 7 geschlossen werden. Das Schließen der Spannbacken 6, 7 erfolgt mit Hilfe der Kurve 11 an der Zunge 16 und des darüber geführten Spannhebels 10 mit der Rolle 22.

Bei den gezeigten keilförmigen Spannbacken 36, 37 löst sich grundsätzlich die Spannung des Werkstücks 8 automatisch, wenn der Spannwagen 5 die Auszugskraft übernimmt und die Drahtlänge zwischen den beiden Spannwagen spannungsfrei wird. Aus Sicherheitsgründen ist eine Entriegelungseinrichtung 21 vorgesehen, mit der die Spannbacken 26, 27 des Spannwagens 35 zwangsweise gelöst werden, falls das automatische Lösen der Spannbacken nicht funktioniert haben sollte.

Gleiches gilt für den Fall, wenn der Spannwagen 5 den Auszug des Drahtes 8 an den Spannwagen 35 übergibt. Mit der Zunge 36 werden die Spannbacken 26, 27 angedrückt und mit der Entriegelungsvorrichtung 21 wird notfalls die Spannung der Backen 6, 7 im Spannwagen 5 gelöst.

Im weiteren wird die Steuerung der Spannbacken 6, 7 und 26, 27 durch die Zungen 16, 36 beschrieben. Wie schon aus Fig. 1 ersichtlich, erstreckt sich eine Brücke quer über jeden Spannwagen und ist an diesem in Lagerböcken 28, 30 befestigt. Diese Brücke erstreckt sich mit den Steuerhebeln 10 und 20 für die Spannbacken 6, 7 und 26, 27 bis in der Bereich des Maschinenkörpers bzw. der Schlittenbahnen 4, 40.

Anhand der Fig. 2, 3 und 4 wird die Arbeitsweise der Spannbakensteuerung am Beispiel des Spannwagens 5 im einzelnen erläutert. Der Spannwagen 25 ist vom Aufbau gleich.

Durch die Lagerböcke 28, 30 ist ein drehbares Spannrohr 39 geführt, von dem im Bereich der Spannbacken 6, 7 je ein Spannhebel 38 nach unten abkragt und in Ausnehmungen 41 in den Spannbacken 6, 7 eingreift. Eine Drehung des Spannrohres 39 bewirkt eine Verschiebung der Spannbacken in oder entgegen der Ziehrichtung. Durch die keilförmige Ausbildung der Spannbacken erfolgt zusätzlich ein radiales Verfahren der Spannbacken auf den Draht 8 zu. Die so erzielte Einspannung des Drahtes 8 ist selbsthemmend, sobald der Ziehschlitten Zugspannung auf den Draht ausübt. Die Andrückkraft , die von den Spannhebeln 38 ausgeübt wird ist beim Zug entbehrlich.

Die Schwenkung des Spannrohres 38 und der daran drehfest angeordneten Spannhebel 28 erfolgt mit Hilfe des Steuerhebels 10 und der an dessen freiem Ende gelagerten Rolle 22. Die Arbeits- oder Schwenkebene des Hebles 10 ist mit 17 bezeichnet.

Gesteuert wird der Hebel 10 mit der Rolle 22 von einer Kurve 11. Die Kurve 11 ist an der Zunge 16 ausgebildet. Wenn die Rolle 22 darüber fährt, werden die Spannbacken 6, 7 geschlossen. Die Zunge 16, an der die Kurve 11 ausgebildet ist, ist am Maschinenkörper 2 mit einem Gelenk 37 befestigt. Sie befindet sich unmittelbar neben dem Ziehschlitten 5 in Reichweite der Rolle 22. Sie erstreckt sich nur über den letzten Teil der Ziehstrecke des Ziehschlittens 5. Beim Abfahren der Kurve 11 durch die Rolle 22 wird der Hebel 10, das Spannrohr 39 und die Spannhebel 38 geschwenkt. Die dadurch entgegen der Ziehrichtung 15 verschobenen Spannbacken 6, 7 spannen dabei den Draht 8 ein.

Der Ziehschlitten 5 zieht den Draht 8 um ca. 1 Meter durch die Ziehdüse 3 und übergibt an den Ziehschlitten 35. Nachdem sich die Spannbacken 6, 7 vom Draht 8 gelöst haben, fährt der Spannwagen 5 zurück.

Auf dem Rückweg fährt die Rolle 22 nicht über die Kurve 11 hinweg, sondern schiebt die Zunge 16 gegen die Kraft der am Maschinenkörper 2 befestigten Feder 14 beisite und gleitet dabei entlang der Führungsfläche 12 an der Seite der Zunge 16 wie an einer Leitplanke. Dabei wird die Zunge 16 im Gelenk 37 geschwenkt (Fig. 3). Sobald die Rolle 22 an dem von der Kurve 11 gebildeten Berg vorbei ist, schnappt die Zunge 16 von der Seite her unter der Wirkung der Feder 14 zurück und die Talsohle vor dem Berg der Kurve 11 kommt unter der Rolle 22 am Hebel 10 zu liegen. Die Kurve 16 liegt damit wieder in der durch die Rolle leicht versetzten Arbeitsebene 17 des Hebels 10. Das Einschwenken der Zunge 16 wird durch den Anschlag 18 am Maschinenkörper 2 begrenzt.

Ein wesentlicher Vorzug der Erfindung ist darin zu sehen, daß dieses Zurückschnappen der Zunge 16 mit der Kurve 11 so präzise und pünktlich erfolgt, daß die Genauigkeit dieses Zeitpunktes von keiner elektronischen, hydraulischen oder pneumatischen Steuerung überboten werden kann. Darüberhinaus kann die Steuerung der Spannbacken unmittelbar nach dem Zurückschnappen der Zunge beginnen, praktisch gleichzeitig mit dem Beginn des Arbeitshubes. Grundsätzlich gibt es keinen toten Weg zu Beginn des Arbeitshubes.

Auf dem weiteren Weg des Ziehschlittens 5 wiederholt sich die oben beschriebene Arbeitsweise.

Zur Erleichterung der Einstellung des Hebels 10 ist in der kinematischen Kette bis zu den Spannbacken 6, 7 eine Feder vorgesehen. Die Feder ist als Torsionsstab 19 ausgebildet. Der Hebel 10 selbst ist mit dem Torsionsstab 19 an dessen einem Ende drehfest verbunden. Der Torsionsstab erstreckt sich über die ganze Breite des Ziehschlittens 5 innerhalb des Spannrohres 39. An seinem gegenüberliegenden Ende ist der Torsionsstab drehfest mit dem Spannrohr 39 durch den Sperrstift 13 verbunden.

Der von der Kurve 11 gebildete Berg ist etwas zu hoch ausgebildet (s. Fig.2). Obwohl die Spannbacken 6, 7 schon anliegen, wird der Spannhebel 10 durch die Kurve noch weiter geschwenkt. Diese überschüssige Schwenkbewegung geht in die Torsionsfeder. Das Spannrohr und somit die Spannbacken machen diesen letzten Teil der Schwenkbewegung des Hebels 10 nicht mehr mit. Diese Ausgestaltung erlaubt es, sowohl die Kontur der Kurve 11 weniger eng toleriert zu fertigen als auch Abnutzungserscheinungen an den Spannbacken auszugleichen. In jedem Falle wird eine zuverlässige Spannung des Drahtes 8 erreicht.

Zur Sicherstellung des Lösens der Spannbacken 26, 27 am Ende des Arbeitshubes in der in Fig.1 gezeigten Stellung ist die in Fig.6 gezeigte Entriegelungsvorrichtung 21 vorgesehen. Gegen Ende der Auszugsbewegung des Ziehschlittens 35 fährt der Hebel 20 an einem am Maschinenkörper 2 befestigten Kurvenstück 42 vorbei, das über die vom Hebel 20 abkragende Rolle 32 greift. Normalerweise ist an dieser Stelle der Auszugsbewegung die Spannung der Spannbacken 26, 27 bereits automatisch gelöst. Die Rolle 32 befindet sich dann ohnehin bereits auf einem mit 32 a dargestellten abgesenkten Niveau, so daß sie das Kurvenstück 42 nicht mehr berührt. Bei verschlissenen Keilflächen der Backen 26, 27 und bei dünnen Werkstückdurchmessern kann es vorkommen, daß die Backen 26, 27 noch nicht gelöst sind. In diesem Falle kommt die Rolle in der mit 32 dargestellten Position am Kurvenstück 42 an und wird en passant abgesenkt. Dabei öffnen sich die Spannbacken. Auch diese zwangsweise Öffnungsbewegung wird über den Torsionsstab 29 am Schlitten 35 übertragen. Auf dem Rückweg des Ziehschlittens passiert die Rolle 32 wegen der geöffneten Spannbacken ohnehin das Kurvenstück 42 unbeeinflußt.

## Patentansprüche

1. Ziehmaschine (1), die die folgenden Merkmale aufweist:
a) einen Maschinenkörper (2) mit einer Ziehdüse (3) und Schlittenbahnen (40, 34),
b) mindestens einen Ziehschlitten (5)
c) mindestens zwei Spannbacken (6, 7), die zu Beginn des Ziehvorgangs an das Werkstück (8) angedrückt werden,
d) einen Antrieb (9), der den Schlitten (5) in Maschinenkörper (2) der Ziehmaschine (1) hin und her bewegt,
e) die Spannbacken (6, 7) sind getrieblich mit einem vom Ziehschlitten (5) abkragenden Hebel (10) verbunden,
f) eine Kurve (11) außerhalb des Ziehschlittens (5) steuert den Hebel (10),
**gekennzeichnet durch** folgende Merkmale: der Kurve (11) ist eine Führungsfläche (12) zugeordnet, wobei der vom Ziehschlitten abkragende Hebel abwechseln auf dem Vor- und Rückweg an der Kurve (11) und an der Führungsfläche (12) entlangfährt, die Führungsfläche (12) und die Kurve (11) in einer Schnittdarstellung rechtwinklig zur Ziehrichtung (15) einen rechten Winkel miteinander bilden, die Führungsfläche (12) und die Kurve (11) an einer am Maschinenkörper angeordneten Zunge (16) ausgebildet sind und die Zunge (16) und der Steuerhebel (10) in einer Ebene rechtwinklig zur Arbeitsebene (17) des Hebels (10) relativ zu einander beweglich ausgebildet sind.

2. Ziehmaschine nach Anspruch 1, **dadurch gekennzeichnet**, daß eine Feder (14) vorgesehen ist, die den Spannhebel (10) und die Führungsfläche (12) ausweichend aneinander vorbei gleiten läßt.

3. Ziehmaschine nach Anspruch 2, **dadurch gekennzeichnet**, daß die Bewegungsebenen der Zunge (16) und die des Hebels (10) am Schlitten (5) einen rechten Winkel miteinander bilden und die Zunge (16) von einer Feder (14) gegen einen Anschlag (18) und in die Bahn des Hebels (10) gedrückt wird.

4. Ziehmaschine nach Anspruch 1, **dadurch gekennzeichnet**, daß die Zunge (16) am Maschinenkörper angelenkt ist.

5. Ziehmaschine nach Anspruch 1, **dadurch gekennzeichnet**, daß eine Überlastfeder (19) in der kinematischen Kette zur Steuerung der Spannbacken (6, 7) vorgesehen ist.

6. Ziehmaschine nach einem oder mehreren der vorangegangenen Ansprüche, **dadurch gekennzeichnet**, daß eine Entriegelungsvorrichtung (21) für die Spannbacken (26, 27) am Ende der Ziehstrecke eines jeden Spannwagens (5, 35) vorgesehen ist.

## Claims

1. Drawing machine (1), which has the following features:
a) a machine body (2) with a drawing plate (3) and slide tracks (40, 34),
b) at least one drawing slide (5),
c) at least two clamping jaws (6,7) which are pressed against the workpiece (8) at the start of the drawing operation,
d) a drive (9), which moves the slide (5) in the machine body (2) of the drawing machine (1) backwards and forwards,
e) the clamping jaws (6,7) are mechanically connected to a lever (10) which slopes down from the drawing slide (5),
f) a cam (11) outside the drawing slide (5) controls the lever (10),
characterised in that, a guide surface (12) is arranged in conjunction with cam (11) whereby the lever sloping down from the drawing slide moves alternately forwards and backwards along the cam (11) and guide surface (12), the guide surface (12) and the cam (11), viewed in section, are at right angles to the direction of drawing (15), form a right angle to each other, the guide surface (12) and the cam (11) are formed on a tongue (16) arranged on the machine body and the tongue (16) and control lever (10) are designed so as to move relative to each other in a plane at right angles to the working plane (17) of lever (10).

2. Drawing machine in accordance with Claim 1, characterised in that, a spring (14) is provided which enables the clamping lever (10) and the guide surface (12) to slide evasively past each other.

3. Drawing machine in accordance with Claim 2, characterised in that, the movement planes of tongue (16) and of lever (10) on slide (5) form a right angle to each other and the tongue (16) is pressed by a spring (14) against a stop (18) and into the track of the lever (10).

4. Drawing machine in accordance with Clause 1, characterised in that, the tongue (16) is joined to the machine body by a moving joint.

5. Drawing machine in accordance with Clause 1, characterised in that, an overload spring (19) is provided in the kinematic chain for control of the clamping jaws (6,7).

6. Drawing machine in accordance with one or more of the preceding claims, characterised in that, an unlocking device (21) for the clamping jaws (26, 27) is provided at the end of the withdrawal path of each clamping carriage (5,35).

## Revendications

1. Machine de tréfilage (1) présentant les caractéristiques suivantes:
(a) un corps de machine (2) avec une buse de tréfilage (3) et des rails de glissement (40, 34),
(b) au moins un chariot d'étirage, (5)
(c) au moins deux mâchoires de serrage (6, 7) qui sont poussées sur la pièce à usiner (8) au début du processus de tréfilage,
d) un entraînement (9) qui déplace les chariots (5) d'avant en arrière dans le corps de machine (2) de la machine de tréfilage (1),
e) les mâchoires de serrage (6, 7) sont reliées par un engrenage à un levier formant col (10) du chariot de tréfilage (5),
f) une came (11) à l'extérieur du chariot de tréfilage (5) manoeuvre le levier (10),
**caractérisé** par les particularités suivantes: la came (11) possède une surface de commande (12) de sorte que le levier formant col du chariot de tréfilage se déplace alternativement en avant et en arrière sur la came (11) et sur la surface de commande (12), de sorte que la surface de commande (12) et la came (11) forment ensemble un angle droit dans une représentation en coupe perpendiculaire à la direction d'étirement (15), de sorte que la surface de commande (12) et la came (11) sont placées sur une languette (16) disposée sur le corps de la machine, et de sorte que la languette (16) et le levier de manoeuvre (10) sont placés dans un plan perpendiculaire au plan de travail (17) du levier (10) de manière mobile l'un par rapport à l'autre.

2. Machine de tréfilage selon la revendication 1, caractérisée en ce qu'un ressort (14) est prévu, ressort qui laisse glisser le levier de serrage (10) et la surface de pilotage (12) en s'évitant l'une l'autre.

3. Machine à tréfiler selon la revendication 2, caractérisée en ce que les plans de déplacement de la languette (16) et ceux du levier (10) du chariot (5) forment entre eux un angle droit, et que la languette (16) est poussée par un ressort (14) contre une butée (18) et dans la trajectoire du levier (10).

4. Machine à tréfiler selon la revendication 1, caractérisée en ce que la languette (16) est articulée sur le corps de la machine.

5. Machine à tréfiler selon la revendication 1 caractérisée en ce qu'un ressort de surcharge (19) est prévu dans la chaîne cinématique pour le pilotage des mâchoires de serrage (6, 7).

6. Machine à tréfiler selon l'une ou plusieurs des revendications ci-dessus, caractérisée en ce qu'un dispositif de déverrouillage (21) est prévu pour les mâchoires de serrage (26, 27) à l'extrémité de la distance d'étirage de chacun des chariots de tréfilage (5, 35).
